# EUROPÄISCHE PATENTSCHRIFT

(11) **EP 1 415 088 B1**
(45) Veröffentlichungstag und Bekanntmachung des Hinweises auf die Patenterteilung: **06.06.2007**
(21) Anmeldenummer: 01969545.1
(22) Anmeldetag: 27.07.2001
(51) Int. Cl.: F03C 1/06, F04B 1/22, F04B 1/16

(54) **AXIALKOLBENMASCHINE**
AXIAL PISTON MOTOR
MOTEUR A PISTONS AXIAUX

(43) Veröffentlichungstag der Anmeldung: 06.05.2004
(73) Patentinhaber: Kilic, Hasan Hayri, Dr., 44579 Castrop-Rauxel (DE)
(72) Erfinder: ZEIN, Alexander, 44801 Bochum (DE)
(86) Internationale Anmeldenummer: PCT/EP2001/008748
(87) Internationale Veröffentlichungsnummer: WO 2003/012289

(56) Entgegenhaltungen:
- DE-A- 19 910 659
- DE-A- 19 926 993
- FR-A- 1 394 415
- GB-A- 553 483
- GB-A- 740 125

## Beschreibung

Die Erfindung betrifft eine Axialkolbenmaschine mit einem Gehäuse, deren Axialkolben in parallelen Laufbohrungen mit jeweils gleichem Abstand zur Maschinenachse angeordnet sind und aus einer Stirnseite des Gehäuses austreten, mit einem schräg gegenüber der Bewegungsrichtung der Axialkolben an der Stirnseite des Gehäuses angeordnetem Gegenlager, in welches Kräfte aus den Axialkolben eingeleitet werden, mit einem Arbeitsmedium, mittels welchem die Axialkolben in dem Gehäuse mit Druck beaufschlagt werden und sich derart angetrieben periodisch mit dem Umlauf der Axialkolbenmaschine in dem Gehäuse oszillierend bewegen, solche Axialkolbenmaschine ist in dem Dokument DE-A-19 926 993 offenbart.

Derartige Axialkolbenmotoren oder auch Axialkolbenpumpen bzw. -Verdichter kommen vieler Orts zum Einsatz. Überall, wo hohe Drehmomente oder hohe Drücke erforderlich sind, bietet sich die Anwendung einer solchen Axialkolbenmaschine an. Aufgrund seiner kompakten Bauweise verfügt eine solche Maschine über eine enorme Leistungsdichte. Bereits bei niedrigsten Drehzahlen erzeugt der Axialkolbenmotor meist hohe Drehmomente, wodurch sich der konstruktive Aufwand für etwaige nachgeschaltete Getriebe deutlich reduziert. Oft kann auf ein Getriebe hinter einem solchem Motor vollständig verzichtet werden.

Ähnliches gilt für Axialkolbenpumpen oder Verdichter. Bei vorzugsweise niedrigen Volumenströmen lassen sich Drücke von 500 bar und mehr erzeugen.

Besonders einfach gestaltet sich die Anpassung des Abtriebs-Drehmomentes, bzw. des Förderdruckes oder des Fördervolumens. Durch einfaches Verstellen des Neigungswinkels des schrägen Gegenlagers kann das Abtriebs-Drehmoment an die aktuellen Anforderungen angepaßt werden. Gleiches gilt für das Druckverhältnis bzw. den Fördervolumenstrom.

Es ist bereits bekannt Axialkolbenmaschinen in Ihrem Hub über eine Verstellung des Neigungswinkels des Gegenlagers an die aktuellen Betriebsbedingungen anzupassen. Bei Axialkolbenpumpen für Hydraulikflüssigkeit wird auf diese Weise meist der Systemdruck geregelt. Es hat sich jedoch als nachteilhaft erwiesen, die Neigung des Gegenlagers und somit den Hub der Axialkolben über gewisse Grenzen zu steigern, da die vorliegende Mechanik jenseits dieser Grenzwerte zur Selbsthemmung neigt. Häufig kommt es zu elastischen Verformungen der Axialkolben, welche ein Zurückschieben in die Laufbohrung verhindern. Weiterhin ist die Hubbewegung der Axialkolben meist mit einer radialen Relativbewegung der Anlagefläche des Axialkolbens an dem schrägen Gegenlager verbunden. Daher tritt ab einem, von den Oberflächen der Bauteile abhängigen Grenzwinkel, zwischen Axialkolben und Gegenlager eine Selbsthemmung beim Zurückschieben der Axialkolben ein.

Ausgehend von den beschriebenen Nachteilen des Standes der Technik liegt der Erfindung die Aufgabe zugrunde, einen Axialkolbenmaschine der eingangs genannten Art in der Form weiterzubilden, daß der Neigungswinkel der Gegenlager höher als bei bisher bekannten Vorrichtungen dieser Art eingestellt werden kann, ohne daß es zu einem erhöhtem Verschleiß oder einer Selbsthemmung der Maschine kommt. Weiterhin ist es Aufgabe der Erfindung, den Betriebsbereich bezüglich Leistung Drehmoment, Volumenstrom zu erweitern, wobei die Maschine stets einen guten Wirkungsgrad aufweisen soll.

Erfindungsgemäß wird die Aufgabe durch die Merkmale des unabhängigen Anspruchs 1 gelöst, daß auf den gegenüberliegenden Stirnseiten des Gehäuses eine jeweils gleiche Anzahl von Axialkolben angeordnet ist, welche auf den jeweiligen Stirnseiten des Gehäuses austreten und dort mindestens auf Abschnitten des Umlaufes der Axialkolbenmaschine Kräfte auf an beiden Stirnseiten angeordnete schräge Gegenlager ausüben, wobei einem Axialkolben auf der einen Stirnseite jeweils ein Axialkolben auf der gegenüberliegenden Stirnseite zugeordnet ist, mit welchem er über ein Kraftübertragungselement in fester Verbindung steht und auf welchen er über das Kraftübertragungselement während des Betriebes Axialkräfte überträgt.

Die erfindungsgemäße Kopplung zweier gegenüberliegender Axialkolben hat den entscheidenden Vorteil, daß ein Blockieren der Axialkolbenmaschine ausgeschlossen ist. Die Axialkolben müssen nicht durch das Gegenlager in ihre Laufbohrungen in dem Gehäuse zurückgeschoben werden, sondern werden vielmehr durch den jeweiligen gegenüberliegenden Kolben über das Kraftübertragungselement in das Gehäuse zurückgezogen. Der Vorgang des Rückführens eines Axialkolbens wird nun durch das Arbeitsmedium angetrieben und erfolgt erfindungsgemäß nicht durch die Anlage an dem Gegenlager. In vorteilhafter Weise ermöglicht es die neuartige Rückführung der Axialkolben den Neigungswinkel der Gegenlager in den geometrischen Grenzen nahezu beliebig einzustellen. Aufgrund der Erweiterung des Neigungswinkelsbereiches in dem ein Betrieb der Maschine möglich ist, kann die erfindungsgemäße Axialkolbenmaschine bei sehr großen Hüben mit gleichbleibend niedrigem Verschleiß betrieben werden. Dadurch erhöhen sich gleichzeitig die erzeugbaren Drehmomente und eine besonders hohe Leistungsdichte kann erreicht werden. Die erfindungsgemäße Zwangsrückführung der Axialkolben ermöglicht darüber hinaus das Betreiben der Maschine mit außergewöhnlich hohen Drehzahlen.

Ein Erhöhen des Neigungswinkels eines Gegenlagers hat stets einen radialen Versatz der Axialkolben zu den Gegenlagern zur Folge. Damit der Neigungswinkel der Gegenlager ohne größeren Aufwand insbesondere auch während des Betriebes problemlos verstellt werden kann, ist es zweckmäßig, die Axialkolben gegenüber den Gegenlagern radial verschieblich auszubilden.

Damit sich die Gegenlager nicht mit dem Gehäuse mitdrehen müssen und so zur Erhöhung etwaiger Unwuchten, insbesondere aufgrund ihrer Neigung zur Drehachse, beitragen, ist es zweckmäßig, die Axialkolben gegenüber den Gegenlagern in Umfangsrichtung verschieblich auszuführen. Auf diese Weise reduzieren sich die rotierenden Massen der erfindungsgemäßen Axialkolbenmaschine erheblich und ein sonst kostenintensives, aufwendiges Auswuchten der Maschine wird erheblich vereinfacht.

Eine vorteilhafte Weiterbildung der Erfindung sieht vor, daß die Axialkolben an den Gegenlagern axial lediglich anliegen und in keiner festen Verbindung mit diesen stehen, welche die Übertragung von Zugkräften von den Axialkolben auf die Gegenlager ermöglichen würde und daher ausschließlich Druckkräfte von den Axialkolben auf die Gegenlager übertragen werden. Zum einen wird eine mechanische Überbestimmung der erfindungsgemäßen Axialkolbenmaschine auf diese Weise konstruktiv von vorne herein vermieden, wodurch die Einhaltung enger auf einander abgestimmter Fertigungstoleranzen der involvierten Bauteile in axialer Richtung nicht mehr notwendig ist. Zum anderen reduziert sich die Anzahl der erforderlichen Bauteile der Konstruktion.

Zur Verminderung des betriebsbedingten Verschleißes des Axialkolbenmotors ist es besonders sinnvoll, wenn das Gegenlager in seiner Umfangsrichtung beweglich gelagert ist. Bei hohen Drehzahlen kommt es zu hohen Umfangsgeschwindigkeiten der Axialkolben relativ zu den Gegenlagern, was einen großen Verschleiß zur Folge hat. Zur Verlängerung der Lebensdauer ist es daher zweckmäßig die Gegenlager mit einem in Umfangsrichtung beweglichen Bauteil zu versehen, welches sich mit den Axialkolben mitdreht.

Damit die Bauweise der erfindungsgemäßen Axialkolbenmaschine besonders kompakt ist, ist es zweckmäßig, wenn die Gegenlager feststehend ausgeführt sind und sich das Gehäuse gemeinsam mit den Axialkolben dreht.

Eine zweckmäßige Ausführungsform der erfindungsgemäßen Axialkolbenmaschine sieht vor, daß das Gehäuse mindestens auf einer Seite auf einer zentralen stehenden Welle gelagert ist. Eine solche Lagerung ist konstruktiv einfach auszuführen und erweist sich stets als robust.

Es ist von besonderem Vorteil der Axialkolbenmaschine das Arbeitsmedium durch Bohrungen in der zentralen Welle zuzuführen und anschließend ebenso wieder abzuführen. Die zentrale Welle eignet sich deshalb besonders gut zur Zufuhr des Arbeitsmediums, weil aufgrund der Ruhelage keinerlei hohle Drehkupplung oder ähnliches benötigt wird, um die Axialkolbenmaschine mit dem Arbeitsmedium zu versorgen.

Eine vorteilhafte Weiterbildung der Erfindung sieht vor, daß an der zentralen Welle eine Verteilervorrichtung mit in radialer Richtung verlaufenden Kanälen angebracht ist, über welche den Hubräumen der Axialkolben in dem Gehäuse abhängig von dem jeweiligen Phasenwinkel das Arbeitsmedium zugeführt wird beziehungsweise aus dem Hubräumen Arbeitsmedium wieder abgeführt wird. Eine solche Verteilervorrichtung stellt durch entsprechende Fenster zu den Kanälen des Gehäuses sicher, daß stets in der richtigen Phase der Drehung die richtige Menge an Arbeitsmedium zur Verfügung steht, bzw. abgeführt wird. Auf diese Weise ist außerdem der Drehsinn des Axialkolbenmotors konstruktiv fest vorgegeben, weshalb die Maschine aus dem Stillstand heraus bereits hohe Drehmomente erzeugen kann und keinerlei Anlaufvorrichtung benötigt.

Um das Abtriebs-Drehmoment stets an die aktuellen Betriebsbedingungen anpassen zu können, ist es zweckmäßig, daß der Neigungswinkel der Gegenlager verstellt werden kann. Die besondere Bauweise des erfindungsgemäßen Axialkolbenmotors ermöglicht einen besonders breiten Verstellbereich des Neigungswinkels und eine problemlose Verstellung auch während des Betriebes.

Eine besonders kostengünstige und einfache Abdichtung der Axialkolben in dem Gehäuse ergibt sich, wenn die Hubräume der Axialkolben mittels Kolbenringen in der Lauffläche des Gehäuses der Axialkolben zur Umgebung abgedichtet sind. Eine derartige Abdichtung hat sich bereits in zahlreichen technischen Anwendungen bewährt und die entsprechenden Bauteile sind günstig zu beschaffen.

Ein besonders hohes Maß an Flexibilität ergibt sich, wenn mehrere erfindungsgemäße Axialkolbenmotoren in Reihe geschaltet werden. Auf diese Weise sind nahezu beliebige Leistungen möglich und der Aufwand für die Lagerhaltung für Ersatzteile wird erheblich reduziert. Die Verfügbarkeit der Gesamtanlage kann durch eine einzige Reserve-Axialkolbenmaschine entscheidend erhöht werden.

Eine vorteilhafte Weiterbildung der Erfindung sieht vor, daß eine zentrale Abtriebswelle aus einer Stirnseite des Gehäuses austritt. Diese zentrale Abtriebswelle wird sowohl für den Abtrieb des Drehmomentes eines erfindungsgemäßen Axialkolbenmotors genutzt, als auch zur Lagerung des rotierenden Gehäuses.

Um etwaige Axialdehnungen eines erfindungsgemäßen Axialkolbenmotors zu kompensieren, ist es zweckmäßig, wenn die Abtriebswelle in dem Gehäuse axial verschieblich gelagert ist und ein elastisch vorgespanntes Bauteil eine definierte axiale Lage des Gehäuses zur Abtriebswelle sicherstellt. Die durch die Beaufschlagung mit dem Arbeitsmedium und durch Reibungsvorgänge entstehenden Temperaturfelder in dem Axialkolbenmotor haben eine Axialdehnung zur Folge, welche auf diese Weise die umliegenden Bauteile nicht beeinflußt.

Zur Minimierung des Verschleißes der erfindungsgemäßen Axialkolbenmaschine, ist es von besonderem Vorteil, wenn die Axialkolben eine in axialer Richtung elastisch vorgespanntes Bauteil aufweisen, welches sich in Abhängigkeit der Axialkraft, die das Gegenlager auf den Axialkolben ausübt, verformt und so etwaige Stöße zwischen Axialkolben und Gegenlager abfedert. Einerseits erhöht sich die Laufruhe der Maschine, andererseits reduziert sich die Belastung aller involvierten Bauteile durch Stöße und Vibrationen entscheidend.

Damit die Gegenlager nicht stets aufwendig in ihrem Neigungswinkel gegeneinander abgeglichen werden müssen, ist es sinnvoll, die beiden Gegenlager über mechanische Bauelemente derart miteinander zu verbinden, daß der Neigungswinkel der beiden Gegenlager stets identisch ist. Eine derartige mechanische Verbindung arbeitet stets zuverlässig und ist kostengünstig herzustellen.

Im folgenden ist ein Ausführungsbeispiel eines erfindungsgemäßen Axialkolbenmotors zur Verdeutlichung der Erfindung unter Bezugnahme auf eine Zeichnung näher beschrieben. Es zeigt:
- Fig. 1:: Einen Längsschnitt durch einen erfindungsgemäßen Axialkolbenmotor.

In Figur 1 ist ein erfindungsgemäßer Axialkolbenmotor 1 in Längsrichtung geschnitten dargestellt. In dem Gehäuse 2 sind die Axialkolben 3 in Längsrichtung in Laufbohrungen 4 beweglich gelagert. Aus den beiden Stirnseiten 5 des Gehäuses 2 treten die Axialkolben 1 aus und erstrecken sich bis zu den Gegenlagern 6, welche sich jeweils gegenüber der Stirnseiten 5 befinden. Jeweils zwei gegenüberliegende Axialkolben 3 stehen über ein Kraftübertragungselement 7 in Verbindung. Die Axialkolben 3 sind in den Laufbohrungen 4 über Linearlager 8 gelagert.

Werden die in dem Gehäuse 2 befindlichen Axialkolben 3 mit Arbeitsmedium beaufschlagt, versetzt sich das Gehäuse 2 in Drehung. Das Gehäuse 2 ist auf einer Seite auf einer zentralen stehenden Welle 9 gelagert. Auf der anderen Seite des Gehäuses 2 befindet sich eine zentrale Abtriebswelle 10, welche sich mit dem Gehäuse 2 mitdreht und in einem externen Lager 11 gelagert ist.

Das Arbeitsmedium wird im Axialkolbenmotor 1 über Bohrungen 12 in der zentralen, stehenden Welle 9 zugeführt und auch wieder abgeführt. Auf der zentralen, stehenden Welle 9 befindet sich eine Verteilervorrichtung 13 mit radial verlaufenden Kanälen 14, über welche die Hubräume 15 mit Arbeitsmedium, abhängig von dem jeweiligen Drehwinkel des Axialkolbens 3 befüllt und entleert werden.

Der Spalt zwischen den axial beweglichen Axialkolben 3 und den Laufbohrungen 4 in dem Gehäuse 2 wird mittels Kolbenringen 16 zur Umgebung abgedichtet. Die Gegenlager 6 weisen eine in Umfangsrichtung bewegliche Anlagescheibe 17 auf, welche sich mit den Axialkolben 3 mitdreht.

Zur Kompensation von Axialdehnungen ist die Abtriebswelle 10 in dem Gehäuse 2 axial beweglich gelagert und wird mittels eines elastisch vorgespannten Bauteils 18 von innen gegen die entsprechende Stirnseite 5 gedrückt.

Die Gegenlager 6 sind über einen Hebel 19 derart miteinander verbunden, daß sich stets der gleiche Neigungswinkel ergibt.

## Patentansprüche

1. Axialkolbenmaschine (1) mit einem Gehäuse (2), von einem Arbeitsmedium druckbeaufschlagten Axialkolben (3), welche sich in dem Gehäuse (2) oszillierend bewegen, einer Abtriebswelle (10) und Gegenlagern (6), bei der
1.1.1 die Abtriebswelle (10) zentral angeordnet ist und aus einer Stirnseite (5) des Gehäuses (2) austritt,
1.2.1 die Axialkolben (3) in parallelen Laufbohrungen (4) im jeweils gleichen Abstand zur Maschinenachse angeordnet ist,
1.2.2 die Axialkolben (3) aus beiden gegenüberliegenden Stirnseiten (5) des Gehäuses austreten,
1.2.3 dort Kräfte in Gegenlager (6) einleiten,
1.2.4 und derart paarweise zusammengefasst sind, daß je zwei Axialkolben (3) über ein Kraftübertragungselement (7) in fester Verbindung stehen, welches während des Betriebs Axialkräfte überträgt;
1.3.1 und bei der die Gegenlager (6) an beiden Stirnseiten (5) des Gehäuses (2) schräg gegenüber der Bewegungsrichtung der Axialkolben (3) angeordnet sind;
**dadurch gekennzeichnet, daß** die Abtriebswelle (10) in dem Gehäuse (2) axial verschieblich gelagert ist und ein elastisch vorgespanntes Bauteil (18) eine definierte axiale Lage des Gehäuses (2) zur Abtriebswelle (10) sicherstellt.

2. Axialkolbenmaschine (1) nach Anspruch 1. **dadurch gekennzeichnet, daß** die Axialkolben (3) gegenüber den Gegenlagern (6) radial verschieblich sind.

3. Axialkolbenmaschine (1) nach Anspruch 1, **dadurch gekennzeichnet, daß** die Axialkolben (3) gegenüber den Gegenlagern (6) in Umfangsrichtung verschieblich sind.

4. Axialkolbenmaschine (1) nach Anspruch 1, **dadurch gekennzeichnet, daß** die Axialkolben (3) gegenüber den Gegenlagern (6) axial lediglich anliegen und in keiner festen Verbindung mit diesen stehen, welche die Übertragung von Zugkräften von den Axialkolben (3) auf die Gegenlager (6) ermöglichen würde und daher ausschließlich Druckkräfte von den Axialkolben (3) auf die Gegenlager (6) übertragen werden.

5. Axialkolbenmaschine (1) nach Anspruch 1, **dadurch gekennzeichnet, daß** die Gegenlager (6) in Umfangsrichtung beweglich gelagert ist.

6. Axialkolbenmaschine (1) nach Anspruch 1, **dadurch gekennzeichnet, daß** die Axialkolben (3) mittels linearfagem (8) in dem Gehäuse (2) gelagert sind.

7. Axialkolbenmaschine (1) nach Anspruch 1, **dadurch gekennzeichnet, daß** die Gegenlager (6) feststehend ausgeführt sind und sich das Gehäuse (2) gemeinsam mit den Axialkolben (3) dreht.

8. Axialkolbenmaschine (1) nach Anspruch 1, **dadurch gekennzeichnet, daß** die Gehäuse (2) mindestens auf einer Seite auf einer zentralen stehenden Welle (9) gelagert ist.

9. Axialkolbenmaschine (1) nach Anspruch 8, **dadurch gekennzeichnet, daß** durch Bohrungen (12) in der zentralen Welle (9) das Arbeitsmedium dem Axialkolbenmaschine (1) zugeführt wird und wieder abgeführt wird.

10. Axialkolbenmaschine (1) nach Anspruch 8 und 9, **dadurch gekennzeichnet, daß** an der zentralen Welle (9) eine Verteilervonichtung (13) mit in radialer Richtung verlaufenden Kanälen angebracht ist, welche den Hubräumen (15) der Axialkolben (3) in dem Gehäuse (2) abhängig von dem jeweiligen Phasenwinkel Arbeitsmedium zuführt oder aus den Hubräumen (15) Arbeitsmedium wieder abführt.

11. Axialkolbenmaschine (1) nach Anspruch 1, **dadurch gekennzeichnet, daß** der Neigungswinkel der Gegenlager (6) verstellt werden kann.

12. Axialkolbenmaschine (1) nach Anspruch 1, **dadurch gekennzeichnet, daß** die Hubräume (15) der Axialkolben (3) mittels Kolbenringen (16) in den Laufflächen der Axialkolben (3) zur Umgebung abgedichtet sind.

13. Axialkolbenmaschine (1) nach Anspruch 1, **dadurch gekennzeichnet, daß** mehrere erfindungsgemäße Axialkolbenmaschinen (1) in Reihe geschaltet sind.

14. Axialkolbenmaschine (1) nach Anspruch 1, **dadurch gekennzeichnet, daß** die Axialkolben (3) eine in axialer Richtung elastisch vorgespanntes Bauteil aufweisen, welches sich in Abhängigkeit der Axialkraft die das Gegenlager (6) auf den Axialkolben (3) ausübt verformt und so etwaige Stoße zwischen Axialkolben (3) und Gegenlagern (6) abfedert.

15. Axialkolbenmaschine (1) nach Anspruch 1, **dadurch gekennzeichnet, daß** die Gegenlager (6) über mechanische Bauelemente, insbesondere einen Hebel (19), derart miteinander verbunden sind, daß der Neigungswinkel der Gegenlager (6) stets identisch ist

## Claims

1. axial piston engine (1) with a case (2), by a working media pressure impacted axial pistons (3) moving oscillating in the case (2), an output shaft (10), and sloping abutments (6), where
1.1.1 the central output shaft (10) emerges from a front side (5) of the case (2),
1.2.1 the axial pistons (3) situated in parallel barrel bores (4) each of them with the same distance to the engine axis,
1.2.2 the axial pistons (3) emerge from both front sides (5) of the case (2),
1.2.3 there introducing forces into sloping abutments (6),
1.2.4 and in that manner are coupled in pairs that each two axial pistons (3) are in solid connection via a force transmission element (7) which transfers during operation axial forces;
1.3.1 and where the sloping abutments (6) are arranged on both front sides (5) of the case (2) diagonally opposite the movement direction of the axial pistons (3);
**characterized by** the output shaft (10) in the case (2) mounted axially movable and an elastically prestressed component (18) guaranteeing a defined axial position of the case (2) relative to the output shaft (10).

2. axial piston engine (1) according to claim 1,**characterized by** radial movable axial pistons (3) relative to the abutments (6).

3. axial piston engine (1) according to claim 1, **characterized by** tangentially movable axial pistons (3) relative to the abutments (6).

4. axial piston engine (1) according to claim 1, **characterized that** the axial pistons (3) to the abutments (6) are axially not connected by a fixed connection, which would enable the transfer of traction forces from the axial pistons (3) to the abutments (6) and so only thrust forces are transferred from the axial pistons (3) to the abutments (6).

5. axial piston engine (1) according to claim 1, **characterized by** tangentially movable abutment (6).

6. axial piston engine (1) according to claim 1 is the axial pistons (3), **characterized by** the axial pistons (3) mounted over linear bearings (8) in the case (2).

7. axial piston engine (1) according to claim 1 **characterized by** the abutments (6) being fixed and the case (2) rotating synchronously with the axial piston (3).

8. axial piston engine (1) according to claim 1, **characterized by** the case (2) mounted at least on one side on a central stationary shaft (9).

9. axial piston engine (1) according to claim 8 **characterized by** drillings (12) in the central shaft (9) through which the working media is led into and out of the axial piston engine (1)

10. axial piston engine (1) according to claim 8 and 9, **characterized by** a distributor device (13) at the central shaft (9) with radial directed channels leading working media into the cubic capacities (15) of the axial pistons (3) in the cases (2) dependent on the phase angle or leading working media out of the cubic capacities (15).

11. axial piston engine (1) according to claim 1 **characterized by** the alterable inclination angle of the abutment (6).

12. axial piston engine (1) according to claim 1, **characterized by** the cubic capacities (15) of the axial pistons (3) seated up by piston rings (16) in the treads of the axial pistons (3) against the surrounding.

13. axial piston engine (1) according to claim 1, **characterized by** a serial connection between several axial piston engines (1), according to this invention.

14. axial piston engine (1) according to claim 1 **characterized by** the axial pistons (3) having an into axial direction elastically prestressed component, which is deformed depending on the axial force from the abutment (6) towards the axial pistons (3) and compensated so possible pushes between the axial pistons (3) and the abutment (6).

15. axial piston engine (1) according to claim 1 **characterized by** the two abutments (6) which are connected with each other, especially by a lever (19) resulting in an always constant angle between the two abutments (6).

## Revendications

1. Machine à pistons axiaux (1) avec un carter (2), pistons axiaux (3) alimentés en pression par un fluide de travail, lesquels se déplacent en oscillant dans le carter (2), un arbre de sortie (10) et des paliers-supports (6) sur laquelle
1.1.1 l'arbre de sortie (10) est disposé au centre et ressort par une face (5) du carter (2),
1.2.1 les pistons axiaux (3) sont disposés dans des alésages de roulement parallèles (4) à distance égale de l'axe de la machine,
1.2.2 les pistons axiaux (3) ressortent par des deux faces opposées (5) du carter,
1.2.3 y introduisant des forces dans les paliers-supports (6),
1.2.4 et qui sont en paires de telle sorte que deux pistons axiaux (3) soient reliés fixement par un élément de transmission de force (7) qui transmet les forces axiales pendant le service ;
1.3.1 et sur laquelle les paliers-supports (6) sont disposés inclinés sur les deux faces (5) du carter (2) par rapport au sens de déplacement des pistons axiaux (3) ;
**caractérisée en ce que**
l'arbre de sortie (10) est logé dans le carter (2) pouvant être déplacé axialement et qu'un élément (18) élastique précontraint assure une position axiale définie du carter (2) par rapport à l'arbre de sortie (10).

2. Machine à pistons axiaux (1) selon la revendication 1., **caractérisée en ce que** les pistons axiaux (3) puissent être décalés radialement par rapport aux paliers-supports (6).

3. Machine à pistons axiaux (1) selon la revendication 1, **caractérisée en ce que** les pistons axiaux (3) puissent être décalés dans le sens de rotation par rapport aux paliers-supports (6).

4. Machine à pistons axiaux (1) selon la revendication 1., **caractérisée en ce que** les pistons axiaux (3) adhèrent seulement axialement par rapport aux paliers-supports (6) sans liaison fixe qui permettrait la transmission de forces de traction des pistons axiaux (3) sur les paliers-supports (6) et donc seuls les efforts de pression seront transmis des pistons axiaux (3) aux paliers-supports (6).

5. Machine à pistons axiaux (1) selon la revendication 1., **caractérisée en ce que** le palier-support (6) est logé mobile dans le sens de rotation.

6. Machine à piston axiaux (1) selon la revendication 1., **caractérisée en ce que** les pistons axiaux (3) sont logés dans le carter (2) par des paliers linéaires(8).

7. Machine à pistons axiaux (1) selon la revendication 1., **caractérisée en ce que** les paliers-supports (6) sont réalisés fixes et tournent dans le carter (2) avec les pistons axiaux (3).

8. Machine à pistons axiaux (1) selon la revendication 1, **caractérisée en ce que** le carter (2) soit logé au moins sur une face sur un arbre central (9).

9. Machine à pistons axiaux (1) selon la revendication 8., **caractérisée en ce que** le fluide de travail soit amené à la machine à pistons axiaux (1) et en soit évacué par des alésages (12) dans l'arbre central (9).

10. Machine à pistons axiaux (1) selon les revendications 8 et 9., **caractérisée en ce que** qu'un dispositif de distribution (13) avec des canaux dans le sens radial soit installé sur l'arbre central (9), lequel amène le fluide de travail aux cylindrées (15) des pistons axiaux (3) dans le carter (2) en fonction de l'angle de phase respectif ou l'évacue des cylindrées (15).

11. Machine à pistons axiaux (1) selon la revendication 1, **caractérisée en ce que** l'angle d'inclinaison des paliers-supports (6) puisse être réglé.

12. Machine à pistons axiaux (1) selon la revendication 1., **caractérisée en ce que** les cylindrées (15) des pistons axiaux (3) sont étanchéifiés par rapport à l'entourage par des segments de piston (16) dans les surfaces de roulement des pistons axiaux (3).

13. Machine à pistons axiaux (1) selon le revendication 1., **caractérisée en ce que** plusieurs machines à pistons axiaux (1), conformes à l'invention, soient montées en série.

14. Machine à pistons axiaux (1) selon le revendication 1., **caractérisée en ce que** les pistons axiaux (3) présentent un élément élastique précontraint dans le sens axial qui se déforme en fonction de la force axiale que le palier-support (6) exerce sur les pistons axiaux par le palier-support (6) et qui, ainsi, absorbe les chocs éventuels entre les pistons axiaux (3) et les paliers-supports(6).

15. Machine à pistons axiaux (1) selon le revendication 1., **caractérisée en ce que** les paliers-supports (6) sont reliés entre eux par des éléments mécaniques, surtout un levier (19) de telle sorte que l'angle d'inclinaison des paliers-supports soit toujours identique.
